# EUROPÄISCHE PATENTSCHRIFT

(11) **EP 4 048 937 B1**
(45) Veröffentlichungstag und Bekanntmachung des Hinweises auf die Patenterteilung: **18.02.2026**
(21) Anmeldenummer: 20800785.6
(22) Anmeldetag: 26.10.2020
(51) Int. Cl.: F21K 9/27, F21K 9/62, F21K 9/69, F21V 11/02, F21V 13/04, F21Y 103/10, F21Y 115/10

(54) **GESOCKELTES, LINEARES LEUCHTMITTEL MIT MEHREREN LEUCHTDIODEN**
SOCKETED, LINEAR LIGHTING MEANS HAVING A PLURALITY OF LIGHT EMITTING DIODES
MOYEN D'ÉCLAIRAGE LINÉAIRE À DOUILLE AYANT UNE PLURALITÉ DE DIODES ÉLECTROLUMINESCENTES

(30) Priorität: 26.10.2019 DE 202019105957 U
(43) Veröffentlichungstag der Anmeldung: 31.08.2022
(73) Patentinhaber: LIFA INNOVATIVE LICHTSYSTEME GMBH - DIE LICHTFABRIK, 48153 Münster (DE)
(72) Erfinder: MÖHLE, Wolfgang, 48151 Münster (DE); MÖLLERS, Carsten, 46569 Hünxe (DE)
(74) Vertreter: Tarvenkorn, Oliver
(86) Internationale Anmeldenummer: PCT/DE2020/100918
(87) Internationale Veröffentlichungsnummer: WO 2021/078334

(56) Entgegenhaltungen:
- CN-A- 109 185 753
- CN-U- 203 718 535
- CN-U- 206 530 915
- CN-U- 206 669 637
- DE-U1- 202014 000 570
- JP-A- 2019 067 571
- KR-A- 20100 004 617
- US-A1- 2009 196 024
- US-A1- 2018 328 552

## Beschreibung

Die Erfindung betrifft ein gesockeltes, lineares Leuchtmittel mit den Merkmalen des Oberbegriffs des Anspruchs 1.

In vielen Büro- und Arbeitsräumen sind zur Flächenbeleuchtung Lampen in die Decke eingebaut, die Leuchtstoffröhren enthalten. Um blendfreies Licht zu erhalten, sind diese durch verspiegelte Entblendungselemente abgedeckt, um Lichtstrahlen umzulenken und einen direkten Blick der in dem Raum anwesenden Personen auf das Leuchtmittel zu verhindern. Bei Ausfall eines Leuchtmittels muss die Lampe geöffnet werden, indem das Entblendungselement abgenommen wird, so dass das Leuchtmittel zugänglich ist.

Lampen, die Entladungsröhren enthalten, werden zunehmend durch vollständig neue Lampen mit integrierten Leuchtdioden ersetzt, weil die Weiterverwendung alter Lampengehäuse mit LED-bestückten Leuchtmitteln, die Entladungsröhren nachgebildet sind, nicht sinnvoll ist. Auch muss der Elektroanschluss geändert werden, in dem Starterkondensatoren und andere Vorschaltgeräte ausgetauscht werden.

Daher werden häufig Lampen mit fest eingebauten LEDs eingesetzt. Der Nachteil solcher Lampen besteht darin, dass die Leuchtdioden eine lange, aber dennoch begrenzte Lebensdauer besitzen. Ein vollständiger Lampenaustausch bei Ausfall aller oder einzelner Leuchtdioden ist aber bei gerade häufig benutzten Lampen zu teuer. Ein weiteres Problem besteht in Anwendungsfeldern wie der Arbeitsplatzbeleuchtung darin, dass eine Entblendung der Lampe nach festgelegten Kriterien und Normen vorgesehen sein muss. Im Gegensatz zu den herkömmlich für die Arbeitsplatzbeleuchtung verwendeten Entladungsröhren, die über ihre Länge eine in etwas gleichmäßige Lichtstärke besitzen, bilden Leuchtdioden sehr helle Lichtpunkte und sind daher für eine direkte Flächenbeleuchtung nicht ohne weiteres geeignet.

DE 20 2014 000 570 U1 zeigt ein gattungsgemäßes lineares Leuchtmittel, das mit endseitigen Steckverbindungen versehen ist, über die es einfach in einem Lampengehäuse befestigbar ist, wobei zugleich die elektrischen Kontakte hergestellt werden. Das Leuchtmittel besitzt aber nur transparente Abdeckungen. Eine Entblendung muss durch zusätzliche Elemente, die an der Lampe angebracht sind, bewirkt werden.

Die JP 2019 067 571 A zeigt ein weiteres lineares Leuchtmittel, das aus mehreren, auf einer gemeinsamen Leiterplatte angeordneten LEDs gebildet ist. Zusätzlich ist über jeder LED eine Linse angeordnet, die mit der Leiterplatte verbunden ist. Außerdem ist ein gitterförmiges Gebilde als Entblendungsmittel vorgesehen, das ebenfalls mit der Leiterplatte verbunden ist. Zwar werden bei diesem Leuchtmittel die Funktionen, Licht zu erzeugen und zu bündeln und den gebildeten Lichtstrahl seitlich abzuschirmen, direkt in das Leuchtmittel integriert. Allerdings ist die Montage aufwendig. Die gesamte mechanische Belastung muss durch die Leiterplatte aufgenommen werden. Aufgrund der festen Verbindung des Entblendungsmittels mit der Leiterplatte können Verformungen aufgrund unterschiedlicher Wärmedehnungen der Leiterplatte und des damit verbundenen Entblendungsmittels entstehen.

Aus der CN 206530915 U ist ein gattungsgemäßes Leuchtmittel bekannt. Dieses ist jedoch nicht für eine blendfreie Beleuchtung ausgelegt, da die plane Seite des Linsenelements nach außen und die konvexe Seite eines Linsenelements nach innen, zur LED, gewandt ist. Damit wird genau ein gegenteiliger optischer Effekt bewirkt, da die Anordnung zur Strahlbündelung führt. Entsprechend sind auch keine zusätzlichen Entblendungsmittel offenbart, da gar keine entblendende Wirkung beabsichtigt ist.

Die Aufgabe der Erfindung besteht somit darin, eine blendfreie Arbeitsplatzbeleuchtung zu ermöglichen, die auf austauschbaren Leuchtmitteln mit Leuchtdioden basiert, welche einfach montierbar sind

Diese Aufgabe wird durch ein gesockeltes, lineares Leuchtmittel mit den Merkmalen des Anspruchs 1 gelöst.

Das Leuchtmittel nach der Erfindung bildet eine selbständig funktionsfähige und vor allem auch für sich entblendete Einheit. Dadurch kann das erfindungsgemäße Leuchtmittel z. B. an einer Deckenlampe direkt von der Unterseite her eingesetzt bzw. von dort gelöst werden, ohne dass erst ein Gehäuse geöffnet werden muss und Entblendungsreflektoren entfernt werden müssen. Dadurch, dass das Leuchtmittel eine integrierte Entblendung besitzt, kann die zugehörige Deckenlampe, in die es einsetzbar ist, sehr flach ausgebildet werden.

Die Erfindung sieht mit dem Leuchtmittel ein komplettes optisches System vor, bei dem die durch eine Leuchtdiode oder Gruppe von Leuchtdioden gebildete Lichtquelle verändert wird. Aus einer sehr starken, aber punktuell konzentrierten Lichtquelle wird durch die optische Linse zunächst eine Aufweitung des Strahlengangs bewirkt. Dazu wird ein plankonvexes Linsenelement verwendet, bei dem die plane Seite der Leuchtdiode zugewandt ist. Hierdurch kann mit nur einer Linse die gewünschte Wirkung erzielt werden. Da es auf der planen Seite, die den Leuchtdioden zugewandt ist, keine Brennweite gibt, braucht die Bauhöhe nicht vergrößert zu werden. Ein geringer Luftspalt zwischen LED und Linse ist lediglich erforderlich, um die Wärmebelastung der insbesondere aus einem transparenten Kunststoff gebildeten Linse in Grenzen zu halten.

In Einbaurichtung gesehen unterhalb der Linsen wiederum ist das Entblendungselement angeordnet, das je Linse eine Ausnehmung umfasst, die von schrägen und verspiegelten Randflächen eingefasst ist. Die Bereiche um die Ausnehmung können pyramidenstumpfförmig sein.

Bevorzugt ist die Einfassung jedoch nur ähnlich eines Pyramidenstumpfes ausgebildet, und zwar in der Weise, dass die vier verspiegelten Flächen der Einfassung der Ausnehmung jeweils in sich nicht plan, sondern konvex gewölbt sind.

Außerdem können die Einfassungsflächen noch nach unten in einem Schacht verlängert sein, in welchem die Linse allseitig eingeschlossen ist.

Das beschriebene optische System führt zu einer guten Lichtverteilung pro Lichtquelle bei gleichzeitig gewährleisteter Entblendung. Es setzt voraus, dass Leuchtdiode, Linse und Entblendungselement in definierten Abständen übereinander und zentriert zueinander angeordnet sind.

Dazu ist es vorteilhaft, dass wenigstens eine Leiterplatte mit den im Raster angeordneten Leuchtdioden, ein streifenförmiges Linsenelement, das mehrere optische Linsen umfasst, und das Entblendungselement in Führungsschienen eingeschoben sind, die an der Innenseite des Gehäuseprofils ausgebildet sind. Dadurch wird bei der sehr einfachen Montage, die das erfindungsmäße Leuchtmittel ermöglicht, zugleich auch eine Justierung des optischen Systems bezüglich der vertikalen Abstände wie auch eine Zentrierung quer zur Längserstreckung des Gehäuses erreicht.

Vorteilhaft ist zudem eine formschlüssige Festlegung der Bauteile in Längsrichtung des Gehäuses, um auch in dieser Richtung eine Zentrierung zu gewährleisten. Besonders bevorzugt ist es dazu, wenigstens ein streifenförmiges Linsenelement, das mehrere optische Linsen umfasst, so auszubilden, dass es mit dem wenigstens einen Entblendungselement verrastbar ist.

In diesem Fall ist es zudem vorteilhaft, wenn an der Unterseite einer Kombination aus Entblendungselement und darin eingerastetem Linsenelement wenigstens zwei Vorsprünge vorhanden sind, die in entsprechende Ausnehmungen in der Leiterplatte eingreifen.

Die Breite und Höhe des erfindungsgemäßen Leuchtmittels liegt vorzugsweise jeweils zwischen 36 mm und 40 mm.

Die Erfindung wird nachfolgend mit Bezug auf die Zeichnungen näher erläutert. Die Figuren zeigen im Einzelnen:
- Fig. 1: eine Deckenlampe mit zwei Leuchtmitteln;
- Fig. 2: ein Leuchtmittel in Draufsicht;
- Fig 3: das teilweise zerlegte Leuchtmittel im Bereich des Anschlusssockels;
- Fig. 4.: einen Blick auf das geöffnete Gehäuse von einer Stirnseite;
- Fig. 5: eine Endkappe von der Innenseite in Draufsicht;
- Fig. 6 - 10: verschiedene Montagestadien des Leuchtmittels; jeweils in einer perspektivischen Ansicht;
- Fig. 11: zwei Leuchtmittel mit unterschiedlicher Länge in perspektivischer Ansicht;
- Fig. 12: ein Lampengehäuse in perspektivischer Ansicht;
- Fig. 13, 14: das Einsetzen eines Leuchtmittels in ein Lampengehäuse, jeweils in perspektivischer Ansicht; und
- Fig. 15: ein montiertes Leuchtmittel im Schnitt

In Figur 1 ist eine Deckenlampe 200 mit zwei nach der Erfindung ausgebildeten Leuchtmitteln 100 dargestellt, und zwar mit Blick auf die einem Raum zuzuwendende Unterseite. Die Deckenlampe 200 besitzt ein Lampengehäuse mit einen umlaufenden Rahmen 202 mit einer Abdeckfläche 209 und ist als Einbaukassette für eine abgehängte Decke konzipiert. Die Leuchtmittel 100 sind jeweils durch Druck gegen das Lampengehäuse herauslösbar.

Ein Leuchtmittel 100 ist in Figur 2 gezeigt. Es umfasst ein Gehäuse 10 mit zwei Endkappen 40, 50, über welche die mechanische und elektrische Verbindung mit der Deckenlampe herstellbar ist. In das Gehäuse 10 sind zwei reihenförmige Entblendungselemente 60 eingesetzt, die in diesem Beispiel jeweils elf Ausnehmungen 61 besitzen. Innerhalb der Ausnehmungen 61 in den Entblendungselementen 60 sind optische Linsen 31 erkennbar.

Figur 3 zeigt ein zerlegtes Leuchtmittel 100. Oben ist ein Entblendungselement 60 mit den Ausnehmungen 61 sichtbar. Um die Ausnehmungen 61 herum ist ein pyramidenstumpfförmiger Rand ausgebildet. Unterhalb der Ausnehmungen 61 ist ein Linsenelement 30 zu sehen, das mehrere optische Linsen vereint. Das Linsenelement 30 besteht aus mehreren aneinander gereihten Linsen 31, die über eine Brücke 32 miteinander verbunden sind Das Leuchtmittel 100 umfasst weiterhin eine Endkappe 40, die in Figur 5 vergrößert dargestellt ist. Es besitzt zwei U-förmige Polschuhe 42, 43, die einen Aufnahmebereich 44 für einen Kontaktbereich einer Leiterplatte einschließen. Die Polschuhe 42, 43 setzen sich in Leiterelementen fort, die in einem Steckerelement 41 münden. Dieser ist in eine Kupplung im Lampengehäuse einsetzbar und beispielsweise nach dem Standard Zhaga *Book 14* ausgebildet.

Diese Stecker-Kupplung-Verbindung ermöglich ein werkzeugloses Ein- und Ausrasten über Druck auf die Verbindung.

In Figur 3 ist weiterhin ein als Aluminiumprofil ausgebildetes Gehäuse 10 sichtbar, in welchem eine Leiterplatte 20 mit linearer Ausdehnung entlang angeordnet ist. Auf deren Oberseite sind in einem Rasterabstand jeweils Leuchtdioden 21 oder Gruppen von Leuchtdioden angeordnet. Im Ausführungsbeispiel umfasst jede Gruppe 21 vier Leuchtdioden. Oberhalb jeder Leuchtdioden-Gruppe sind jeweils eine optische Linse 31 des Linsenelements 30 und eine Ausnehmung 61 des Entblendungselements 60 angeordnet. Die Ausnehmung wird durch Reflektorflächen 62, 63 eingefasst, die sich parallel zur Längserstreckung des Gehäuses 10 bzw. quer dazu erstrecken.

Ein Kontaktbereich 24 am linken Ende der Leiterplatte 20 ist in den in Aufnahmebereich 44 (siehe Fig. 5) einsetzbar, wobei eine elektrische Verbindung zu den Polschuhen 42, 43 hergestellt wird. Die andere Seite des Gehäuses 10 ist durch eine Endkappe 50 abgeschlossen, die mit einem Stecksockel 51 versehen ist, welches den zweiten Punkt bildet, mit dem das Leuchtmittel 100 im Lampengehäuse festlegbar ist.

Figur 4 zeigt einen Blick in das Gehäuse 10, bei dem die Endkappe 40 und die Entblendungselemente 60 abgenommen sind. Auf der Leiterplatte 20 sind an der Ober- und/oder Unterseite sind Kontaktflächen ausgebildet, die zum Kontakt mit den Polschuhen 42, 43 (siehe Figur 5) an der Endkappe 40 bestimmt sind.

Das Gehäuse 10 ist als Aluminium-Strangpressprofil ausgebildet. Über das Gehäuse kann Wärme abgeleitet werden. Die Seitenwände des Profils haben eine große Höhe, so dass das Profil biegesteif ist und auf den üblichen Längen von Leuchtmitteln, die bis zu 1,20 m oder 1,50 m betragen können, die Durchbiegung verhindert. Das Gehäuse 10 besitzt im Querschnitt Profilschienen 11, 12, die das Einschieben der Leiterplatte 20 wie auch der Entblendungselemente 60 von der Stirnseite her erlauben, so dass keine gesonderte Befestigung dieser Elemente mehr notwendig ist.

Die Figuren 6 bis 10 zeigen jeweils in einer perspektivischen Ansicht verschiedene Montagestadien des Leuchtmittels 100.
- In Fig. 6 ist das Gehäuse 10 abgebildet, das als Abschnitt eines Aluminium-Strangpressprofils gefertigt ist. Es ist an einem Ende bereits mit der Endkappe 50 versehen. Gut sichtbar sind die an den Innenflächen des U-förmigen Gehäuseprofils ausgebildeten Profilschienen 11, 12 zum Einschub von Leiterplatte und Entblendungselementen.
- In Fig. 7 wird die Leiterplatte 20 mit den Gruppen von Leuchtdioden 21 in die Profilschiene 11 eingeschoben.
- In Fig. 8 ist die Leiterplatte 20 in ihrer Endposition im Gehäuse 10 positioniert. Nur der Kontaktbereich 24 ragt noch heraus. Ein Entblendungselement 60 ist in die Profilschiene 12 eingeschoben.
- In Fig. 9 ist ein zweites Entblendungselement 60 hinzugefügt. Die strichpunktierte Linie markiert die Trennung zwischen den beiden aneinander gereihten Entblendungselementen 60.
- In Fig. 10 ist das Leuchtmittel 100 fertig gestellt, indem noch die Endkappe 40 mit dem Steckerelement 41 aufgesetzt worden ist.

Die längenabhängigen Bauteile sind so aufgebaut, dass sie ablängbar und/ oder aneinanderreihbar sind. So ist das Linsenelement als ein Streifen von optischen Linsen 31 gestaltet, der beliebig teilbar ist. Die Leiterbahnen auf der Leiterplatte 20 erstrecken sich zumindest in den Abschnitten zwischen den Gruppen von Leuchtdioden 21 nur linear, so dass auch die Leiterplatte teilbar ist. Die Entblendungselemente 60 sind aufgrund ihrer komplexen Formgebung nicht teilbar, sondern so ausgebildet, dass sie für längere Leuchtmittel aneinanderreihbar sind, ohne dass die Aneinanderreihung optisch auffällt.

Auf diese Weise bietet die Erfindung einen modularen Baukasten, mit dem Leuchtmittel in verschiedenen Längen einfach herstellbar sind. Figur 11 zeigt neben dem bereits beschriebenen Leuchtmittel 100, das zwei Entblendungselemente 60 hintereinander umfasst, auch ein alternatives kurzes Leuchtmittel 100', bei dem nur ein Entblendungselement 60 eingesetzt ist. Die Länge eines Gehäuses 10', der darin eingesetzten Leiterplatte und des Linsenstreifens sind hierbei angepasst.

Figur 12 zeigt das leere Lampengehäuse 201 von der Unterseite her gesehen. Der umlaufende Rahmen 202 begrenzt eine Seitenwand 208, die durch einen Boden 205 abgeschlossen ist. An zwei gegenüberliegenden Abschnitten erstreckt sich die Seitenwand 208 in der Höhe nicht direkt bis zum Boden 205, sondern dazwischen ist jeweils eine Aufkantung 203 vorgesehen, die zwei Funktionen erfüllt: zum einen wird das Lampengehäuse 201 damit soweit ausgesteift, dass das Auswechseln der Leuchtmittel durch Herstellen bzw. Aufheben einer Druck-Rast-Verbindung möglich ist, ohne dass das Gehäuse ausknickt. Zum anderen wird die Auflageebene für das Leuchtmittel gegenüber dem Boden 205 angehoben. Dadurch wird erreicht, dass die Oberkante des Leuchtmittels bündig mit dem Rahmen 202 ist. Außerdem wird unterhalb der Aufkantung 203 ein freier Bauraum 204 geschaffen, um eine Kupplung für das Steckerelement 41 dort unterzubringen und den Stecksockel 51 aufzunehmen. Somit erstrecken sich keine Bauteile über die durch den Boden 205 gebildete Ebene hinaus, und es ist nur eine geringe Deckentiefe zum Einbau erforderlich. Elektrische Teile und Verkabelungen können an der Gehäuseinnenseite auf dem Boden untergebracht werden, da durch die Leuchtmittel ja nur zwei schmale Streifen an den Außenseiten benötigt werden und der gesamte zentrale Bauraum unterhalb der Abdeckung 209 (siehe Fig. 1) frei bleibt. Die Aufkantungen 203 besitzen Ausnehmungen 206, 207. An den Ausnehmungen 206 ist jeweils eine Kupplung zur Aufnahme des Steckerelements 41 und zum Herstellen einer elektrischen Verbindung damit angebracht. An den Ausnehmungen 207 ist jeweils eine Stecksockelaufnahme für den Stecksockel 51 vorgesehen.

In Fig. 13 ist die Deckenlampe 200 gezeigt, in die bereits ein Leuchtmittel 100 eingesetzt ist. Ein weiteres Leuchtmittel 100 wird schräg herangeführt, so dass die Endkappe 50 mit dem Stecksockel 51 nahe zu der Ausnehmung 207 in der Aufkantung 203 positioniert ist. Durch Einschieben in die durch den Blockpfeil angedeutete Richtung wird der Stecksockel 51 in eine mit dem Lampengehäuse 201 verbundene Stecksockelaufnahme eingeführt. Der Stecksockel 51 besitzt an seinem Ende einen Achsabschnitt. Ist der Stecksockel 51 in die Stecksockelaufnahme eingeführt, kann er um diesen Achsabschnitt schwenken.

Die Schwenkbewegung ist durch den Blockpfeil in Figur 14 gekennzeichnet. Dadurch wird das Leuchtmittel 100 so weit verschwenkt, bis es auch an der Aufkantung 203 an der anderen Seite aufliegt und das Steckerelement 41 durch die Ausnehmung 206 in die Kupplung eingreift. Die Verbindung am Steckerelement 41 ist so ausgebildet, dass durch erneuten Druck auf das Steckerelement 41 die Rastverbindung zur Kupplung aufgehoben wird und das Leuchtmittel in umgekehrter Reihenfolge wie unter Bezug auf die Figuren 13 und 14 beschrieben wieder entnommen werden kann. Dazu wird kein Werkzeug benötigt. Die Deckenlampe 200 braucht zum Wechseln der Leuchtmittel 100 nicht demontiert zu werden.

Figur 15 zeigt einen Schnitt durch ein Leuchtmittel 100 im Bereich einer der Ausnehmungen im Entblendungselement 60. Die Ausnehmung ist im dargestellten Ausführungsbeispiel im oberen Bereich von planen Reflektorflächen 62, 63 eingefasst und somit pyramidenstupfförmig. Im unteren Bereich ist ein quaderförmiger, ebenfalls an der Innenseite verspiegelter Schacht 64 ausgebildet, in welchem die optische Linse 31 positioniert ist. Diese erstreckt sich nur bis wenig oberhalb der Kante zwischen dem Schacht 64 und den angrenzenden, schräg stehenden Reflektorflächen 62, 63, so dass eine gute Entblendungswirkung erzielt wird. Der Schacht 64 erstreckt sich bis an die Leiterplatte 20 und schließt somit auch die Leuchtdioden 21 in seinem Zentrum ein.

### Bezugszeichenliste:

- 10, 10': Gehäuse
- 11,12: Profilschienen

- 20: Leiterplatte
- 21: Leuchtdioden
- 24: Kontaktbereich

- 30: Linsenelementz
- 31.: Linse
- 32: Brücke

- 40: Endkappe
- 42, 43: Polschuhe
- 44: Aufnahmebereich

- 50: Endkappe
- 51: Stecksockel

- 60: Entblendungselemente
- 61: Ausnehmungen
- 62, 63: Reflektorflächen
- 64: Schacht

- 100, 100': Leuchtmittel

- 200: Deckenlampe
- 201: Lampengehäuse
- 202: Rahmen
- 203: Aufkantung
- 204: Bauraum
- 205: Boden
- 206,207: Ausnehmungen
- 208,: Seitenwand
- 209: Abdeckfläche

## Patentansprüche

1. Gesockeltes, lineares Leuchtmittel (100; 100') mit mehreren Leuchtdioden (21), wenigstens umfassend ein sich länglich erstreckendes, zumindest einseitig offenes Gehäuse (10), das wenigstens ein Steckerelement (41) mit integrierten elektrischen Leiterelementen aufweist und/oder einen Stecksockel (51) zur mechanischen und/oder elektrischen Verbindung mit einem Lampengehäuse (201) besitzt, und wenigstens eine Leiterplatte (20) umfasst, auf der die Leuchtdioden (21) angeordnet sind, wobei
- einzelne Leuchtdioden (21) oder Gruppen von mehreren Leuchtdioden (21) jeweils in einem Rasterabstand zueinander auf der Leiterplatte (20) angeordnet sind
- mehrere optische Linsen (31) jeweils paarweise über eine Brücke (32) miteinander zu einem streifenförmigen Linsenelement (30) verbunden sind;
- am Ende der Leiterplatte (20) ein Kontaktbereich (24) ausgebildet ist, der in einen Aufnahmebereich (44) einer an einer Stirnseite des Gehäuses (10) angeordneten Endkappe (40) einsetzbar ist, wobei eine elektrische Verbindung zu Polschuhen (42, 43) an der Endkappe (40) hergestellt wird, welche sich in Leiterelementen fortsetzen, die in einem Steckerelement (41) an der Endkappe (40) münden, wobei die Leiterelemente des Steckerelements (41) im Inneren des Gehäuses (10) in zwei U-förmigen Polschuhen (42, 43) münden, und wobei die Leiterplatte (20) endseitig wenigstens eine Kontaktfläche aufweist, die einen der Polschuhe (42, 43) kontaktiert,
**dadurch gekennzeichnet,**
- **dass** oberhalb jeder Leuchtdiode (21) oder Gruppen von Leuchtdioden (21) jeweils eine konvexe optische Linse (31) und ein Entblendungselement (60) im Gehäuse (10) angeordnet sind, welches jeweils oberhalb der Linse (31) eine sich nach außen aufweitende, randseitig verspiegelte Ausnehmung (61) besitzt;
- **dass** die Linsen jeweils plankonvex sind und die plane Seite den Leuchtdioden (21) zugewandt ist,
- **dass** das Entblendungselement (60) für mehrere im Raster angeordnete Leuchtdioden (21) oder Gruppe von Leuchtdioden (21) eine sich nach außen aufweitende Ausnehmung (61) besitzt, welche Ausnehmungen (61) im Rasterabstand nebeneinander angeordnet sind; und
- **dass** die zwei U-förmigen Polschuhe (42, 43) mit den offenen Seiten zueinander weisend und quer zur Längserstreckung des Gehäuses (10) ausgerichtet sind.

2. Leuchtmittel (100; 100') nach Anspruch 1, **gekennzeichnet durch** wenigstens einen Stecksockel (51) zur formschlüssigen Verbindung mit einer komplementären Fassung an einer Deckenlampe (200) und **durch** ein wenigstens zweipoliges Steckerelement (41).

3. Leuchtmittel (100; 100') nach Anspruch 2, **dadurch gekennzeichnet, dass**:
- der Stecksockel (51) Teil einer ersten Endkappe (50) ist, die an einer Stirnseite des Gehäuses (10) angeordnet ist und
- das Steckerelement (41) Teil einer zweiten Endkappe (40) ist, die an der gegenüberliegenden Stirnseite des Gehäuses (10) angeordnet ist.

4. Deckenlampe (200) mit wenigstens einem Leuchtmittel (100; 100') nach einem der vorhergehenden Ansprüche und mit einem Lampengehäuse (201), welches wenigstens eine Kupplung zur Verbindung mit dem Steckerelement (41) und eine Stecksockelaufnahme zur Verbindung mit dem Stecksockel (51) aufweist.

5. Deckenlampe (200) nach Anspruch 4, **dadurch gekennzeichnet, dass** das
Leuchtmittel (100; 100') um ein Achselement an seinem Stecksockel (51) gegenüber der Rastaufnahme am Lampengehäuse (201) schwenkbar ist und dass das Leuchtmittel (100; 100') jeweils durch Druck auf das Steckerelement (41) in der im Lampengehäuse (201) angeordneten Kupplung werkzeuglos einrastbar und wieder ausrastbar ist.

6. Deckenlampe (200) nach Anspruch 4 oder 5, **dadurch gekennzeichnet,**
**dass** das Lampengehäuse (201) quaderförmig ausgebildet ist und über einen sich an eine Oberkante einer Seitenwand (208) anschließenden, umlaufenden Rahmen (202) und zwei parallele Aufkantungen (203) ausgesteift ist, wobei die Aufkantungen (203) an gegenüberliegenden Seiten jeweils zwischen der Seitenwand (208) und einem Boden (205) ausgebildet sind und jeweils wenigstens eine Ausnehmung (206) aufweisen, an der eine Kupplung zur Aufnahme des Steckerelements (41) angeordnet ist, und/oder eine Ausnehmung (207), an der eine Stecksockelaufnahme für den Stecksockel (51) des Leuchtmittels (100; 100') angeordnet ist.

## Claims

1. Base-mounted, linear lighting means (100; 100') which has a plurality of light-emitting diodes (21), at least comprising an elongate housing (10), which is open at least on one side and has at least one plug element (41) with integrated electric conductor elements and/or has a plug-in base (51) for mechanical and/or electrical connection to a lamp housing (201), and comprises at least one printed circuit board (20) on which the light-emitting diodes (21) are located, wherein
- individual light-emitting diodes (21) or groups of multiple light-emitting diodes (21) are spaced apart from one another in a grid layout on the printed circuit board (20) ;
- a plurality of optical lenses (31) are interconnected in respective pairs via a bridge (32) to form a lens element (30) in strip form;
- at the end of the printed circuit board (20) is formed a contact region (24), which can be inserted into a receiving region (44) of an end cap (40) located on an end face of the housing (10), wherein, on the end cap (40), an electrical connection is established to pole shoes (42, 43) which continue in conductor elements leading into a plug element (41) on the end cap (40), wherein the conductor elements of the plug element (41) lead into two U-shaped pole shoes (42, 43) inside the housing (10), and wherein the end face of the printed circuit board (20) has at least one contact surface which contacts one of the pole shoes (42, 43), **characterized**
- **in that** the housing (10) contains, above each light-emitting diode (21) or group of light-emitting diodes (21), a convex optical lens (31) and a glare-suppressing element (60), the glare-suppressing element having, in each case above the lens (31), an outwardly widening, peripherally mirrored aperture (61);
- **in that** the lenses are each plano-convex and the plane side faces towards the light-emitting diodes (21),
- **in that**, for multiple light-emitting diodes (21) or groups of light-emitting diodes (21) arranged in the grid, the glare-suppressing element (60) has an outwardly widening aperture (61), these apertures (61) being next to one another and spaced apart in a grid layout; and
- **in that** the two U-shaped pole shoes (42, 43) are oriented with the open sides facing towards one another and transversely with respect to the longitudinal extent of the housing (10).

2. Lighting means (100; 100') according to Claim 1, **characterized by** at least one plug-in base (51) for form-fitting connection to a complementary socket on a ceiling lamp (200) and by an at least two-pole plug element (41).

3. Lighting means (100; 100') according to Claim 2, **characterized in that**:
- the plug-in base (51) is part of a first end cap (50) located on an end face of the housing (10) and
- the plug element (41) is part of a second end cap (40) located on the opposite end face of the housing (10) .

4. Ceiling lamp (200) comprising at least one lighting means (100; 100') according to one of the preceding claims and comprising a lamp housing (201) which has at least a coupling for connection to the plug element (41) and a plug-in base receptacle for connection to the plug-in base (51).

5. Ceiling lamp (200) according to Claim 4, **characterized in that** the lighting means (100; 100') can be pivoted around a pin element on its plug-in base (51) with respect to the latching receptacle on the lamp housing (201), and **in that** the lighting means (100; 100') can be latched in and out of the coupling located in the lamp housing (201) by pressing on the plug element (41) in each case.

6. Ceiling lamp (200) according to Claim 4 or 5, **characterized in that** the lamp housing (201) is cuboidal and is reinforced by an encircling frame (202), adjoining an upper edge of a side wall (208), and two parallel upturns (203), wherein the upturns (203) are formed on opposite sides in each case between the side wall (208) and an end wall (205) and have in each case at least one recess (206) on which there is a coupling for receiving the plug element (41), and/or a recess (207) on which there is a plug-in base receptacle for the plug-in base (51) of the lighting means (100; 100').

## Revendications

1. Source lumineuse (100 ; 100') linéaire à culot comprenant plusieurs diodes électroluminescentes (21), comportant au moins un boîtier (10) étendu en longueur, ouvert au moins sur un côté, qui possède au moins un élément formant fiche (41) avec des éléments conducteurs électriques intégrés et/ou un culot d'enfichage (51) destinés à la connexion mécanique et/ou électrique à un boîtier de lampe (201) et comporte au moins une carte à circuit imprimé (20) sur laquelle sont disposées les diodes électroluminescentes (21),
- des diodes électroluminescentes (21) individuelles ou des groupes de plusieurs diodes électroluminescentes (21) étant disposés sur la carte à circuit imprimé (20) respectivement à un pas de grille les uns des autres
- plusieurs lentilles optiques (31) étant reliées les unes aux autres respectivement par paires par le biais d'un pont (32) pour former un élément de lentille en forme de bande (30) ;
- une zone de contact (24) étant formée à l'extrémité de la carte à circuit imprimé (20), laquelle peut être insérée dans une zone de réception (44) d'un embout (40) disposé au niveau d'un côté frontal du boîtier (10), une liaison électrique avec des pièces polaires (42, 43) étant établie au niveau de l'embout (40), lesquelles se prolongent dans des éléments conducteurs qui débouchent dans un élément formant fiche (41) au niveau de l'embout (40), les éléments conducteurs de l'élément formant fiche (41) débouchant à l'intérieur du boîtier (10) dans deux pièces polaires (42, 43) en forme de U, et la carte à circuit imprimé (20) possédant du côté de l'extrémité au moins une surface de contact qui entre en contact avec l'une des pièces polaires (42, 43), **caractérisée en ce**
- **qu'**au-dessus de chaque diode électroluminescente (21) ou groupe de diodes électroluminescentes (21), une lentille optique (31) convexe et un élément anti-éblouissement (60) sont respectivement disposés dans le boîtier (10), qui possède respectivement, au-dessus de la lentille (31), un évidement (61) s'élargissant vers l'extérieur et réfléchissant du côté du bord ;
- **que** les lentilles sont respectivement plan-convexes et le côté plan fait face aux diodes électroluminescentes (21),
- **que** l'élément anti-éblouissement (60) possède, pour une pluralité de diodes électroluminescentes (21) ou un groupe de diodes électroluminescentes (21) disposées en grille, un évidement (61) qui s'élargit vers l'extérieur, lesdits évidements (61) étant disposés les uns à côté des autres au pas de grille ; et
- **que** les deux pièces polaires (42, 43) en forme de U sont orientées avec les côtés ouverts dirigés l'un vers l'autre et transversalement par rapport à l'étendue longitudinale du boîtier (10).

2. Source lumineuse (100 ; 100') selon la revendication 1, **caractérisée par** au moins un culot d'enfichage (51) destiné à la liaison par complémentarité de formes avec une douille complémentaire au niveau d'un plafonnier (200) et par un élément formant fiche (41) à au moins deux pôles.

3. Source lumineuse (100 ; 100') selon la revendication 2, **caractérisée en ce que** :
- le culot d'enfichage (51) fait partie d'un premier embout (50) qui est disposé au niveau d'un côté frontal du boîtier (10) et
- l'élément formant fiche (41) fait partie d'un deuxième embout (40) qui est disposé au niveau du côté frontal opposé du boîtier (10).

4. Plafonnier (200) comprenant au moins une source lumineuse (100 ; 100') selon l'une des revendications précédentes et comprenant un boîtier de lampe (201), lequel possède au moins un accouplement destiné au raccordement avec l'élément formant fiche (41) et un logement de culot d'enfichage destiné au raccordement avec le culot d'enfichage (51).

5. Plafonnier (200) selon la revendication 4, **caractérisé en ce que** la source lumineuse (100 ; 100') peut pivoter autour d'un élément d'axe sur son culot d'enfichage (51) par rapport au logement d'encliquetage au niveau du boîtier de lampe (201), et **en ce que** la source lumineuse (100 ; 100') peut être encliquetée et de nouveau désencliquetée sans outil dans l'accouplement disposé dans le boîtier de lampe (201), respectivement par une pression sur l'élément formant fiche (41).

6. Plafonnier (200) selon la revendication 4 ou 5, **caractérisé en ce que** le boîtier de lampe (201) est réalisé en forme de parallélépipède et est renforcé par un cadre périphérique (202) qui se raccorde à un bord supérieur d'une paroi latérale (208) et deux rebords repliés (203) parallèles, les rebords repliés (203) étant formés sur des côtés opposés respectivement entre la paroi latérale (208) et un fond (205) et présentant respectivement au moins un évidement (206) au niveau duquel est disposé un accouplement destiné à recevoir l'élément formant fiche (41) et/ou un évidement (207) au niveau duquel est disposé un logement de culot d'enfichage pour le culot d'enfichage (51) de la source lumineuse (100 ; 100').
